# EUROPÄISCHE PATENTSCHRIFT

(11) **EP 4 515 051 B1**
(45) Veröffentlichungstag und Bekanntmachung des Hinweises auf die Patenterteilung: **21.01.2026**
(21) Anmeldenummer: 22773712.9
(22) Anmeldetag: 08.09.2022
(51) Int. Cl.: E04B 1/32, E04D 3/08

(54) **GEBÄUDEHÜLLE, INSBESONDERE GEBÄUDEFASSADE ODER GEBÄUDEDACH, MIT MEHREREN FLÄCHENELEMENTEN**
BUILDING SHELL, IN PARTICULAR BUILDING FAÇADE OR BUILDING ROOF, HAVING MULTIPLE SURFACE ELEMENTS
ENVELOPPE DE BÂTIMENT, EN PARTICULIER FAÇADE DE BÂTIMENT OU TOIT DE BÂTIMENT, AYANT DE MULTIPLES ÉLÉMENTS DE SURFACE

(43) Veröffentlichungstag der Anmeldung: 05.03.2025
(73) Patentinhaber: Jansen AG, 9463 Oberriet (CH)
(72) Erfinder: TRAMONTINI, Lia Marie, 2611 HW Delft (NL); MUELLER, Manuel, 9424 Rheineck (CH); ZORIC, Radenko, 9434 Au (CH); THIEME, Sebastian, 9403 Goldach (CH)
(74) Vertreter: E. Blum & Co. AG
(86) Internationale Anmeldenummer: PCT/EP2022/074984
(87) Internationale Veröffentlichungsnummer: WO 2024/051941

(56) Entgegenhaltungen:
- EP-A1- 0 442 134
- EP-A1- 1 029 999
- DE-A1- 102004 025 957
- DE-U1- 202019 105 392

## Beschreibung

### TECHNISCHES GEBIET

Die Erfindung betrifft eine Gebäudehülle, insbesondere Gebäudefassade oder Gebäudedach, mit mehreren Flächenelementen, insbesondere Glasflächen, welche von Profilelementen der Gebäudehülle getragen sind, die über einen oder mehrere Verbindungsknoten miteinander verbunden sind, ein Material-Set umfassend einen Verbindungsknoten mit zugehörigem Dichtungsknotenelement für eine solche Gebäudefassade sowie ein Verfahren zur Herstellung des Material-Sets gemäss den Oberbegriffen der unabhängigen Patentansprüche.

### STAND DER TECHNIK

Bei Gebäudehüllen mit mehreren Flächenelementen, welche von Profilelementen der Gebäudehülle getragen werden, die über einen oder mehrere Verbindungsknoten miteinander verbunden sind, stellen die zuverlässige Abdichtung der Flächenelemente gegenüber der Tragstruktur im Bereich der Verbindungsknoten und die sichere Ableitung des Regenwassers aus diesem Bereich bauphysikalische Herausforderungen dar. Gemäss dem Stand der Technik werden die entlang der Profilelemente verlaufenden Profildichtungen mit komplexen Gehrungsschnitten auf dem jeweiligen Verbindungsknoten zusammengeführt und wasserdicht miteinander verbunden, was aufwendig ist und ein erhebliches Fehlerpotential birgt, ganz abgesehen davon, dass die Gefahr besteht, dass die Verbindungsstellen mit der Zeit undicht werden. Ein weiteres Problem des Standes der Technik, welches insbesondere bei Freiform-Glasdächern mit konvexen und konkaven Scheibenkonstellationen auftritt, besteht darin, dass Stufen zwischen den Dichtungsebenen der in einem Verbindungsknoten zusammenlaufenden Profilelemente entstehen, welche im Bereich des Verbindungsknoten zu sehr unterschiedlichen Abständen zwischen der abzudichtenden Glasfläche und der Knotenoberseite führen können, mit entsprechenden Problemen für die Abdichtung in diesem Bereich. Die DE 10 2004 025957 A1 offenbart die Merkmale des Oberbegriffs von Anspruch 1.

### DARSTELLUNG DER ERFINDUNG

Es stellt sich deshalb die Aufgabe, technische Lösungen zur Verfügung zu stellen, welche die zuvor erwähnten Nachteile des Standes der Technik nicht aufweisen oder diese zumindest teilweise vermeiden.

Diese Aufgabe wird durch die Gegenstände der unabhängigen Patentansprüche gelöst.

Gemäss diesen betrifft ein erster Aspekt der Erfindung eine Gebäudehülle, wie z.B. eine Gebäudefassade oder ein Gebäudedach, mit mehreren Flächenelementen, insbesondere ebenen Glasflächen, welche von Profilelementen der Gebäudehülle getragen werden, die über einen oder mehrere Verbindungsknoten miteinander verbunden sind.

Dabei ist erfindungsgemäss bei zumindest einem der Verbindungsknoten der Gebäudehülle zur Abdichtung zwischen dem Verbindungsknoten und Flächenelementen, welche von den mit diesem Verbindungsknoten miteinander verbundenen Profilelementen getragen werden, ein mit Vorteil einstückig ausgebildetes Dichtungsknotenelement angeordnet, welches einen wannenartigen Dichtungskörper bildet.

Der wannenartige Dichtungskörper des Dichtungsknotenelements weist einen flächigen Dichtungsboden auf, mit welchem er auf dem Verbindungsknoten aufliegt. An den Umfangsbegrenzungen des Dichtungsbodens stehen Randbereiche von diesem hoch, welche jeweils einen Randsockel und eine davon getragene Dichtungskontur umfassen, wobei die Dichtungskontur abdichtend an eines der Flächenelemente angrenzt.

Die hochstehenden Randbereiche erstrecken sich jeweils in einem Teilbereich der Umfangsbegrenzungen des Dichtungsbodens, der sich zwischen den Anschlüssen zweier direkt benachbarter Profilelemente an den Verbindungsknoten erstreckt. Dabei sind jeweils in den Bereichen des Dichtungsknotenelements, welche im Bereich der Anschlüsse der Profilelemente an den Verbindungsknoten angeordnet sind, keine hochstehenden Randbereiche mit Dichtungskonturen vorhanden.

Erfindungsgemäß weisen die Dichtungskonturen der hochstehenden Randbereiche jeweils einen über ihre Längserstreckung im Wesentlichen identischen Querschnitt auf, während die die jeweilige Dichtungskontur tragenden Randsockel über ihre Längserstreckung einen variierenden Querschnitt aufweisen, bevorzugterweise derart, dass der jeweilige Randsockel mit einem Abstand im Wesentlichen parallel zu der Fläche des Flächenelements verläuft, an welche die von ihm getragenen Dichtungskontur abdichtend angrenzt. Allfällige Stufen zwischen den Dichtungsebenen der in einem Verbindungsknoten zusammenlaufenden Profilelementen sowie Formgebungen des Verbindungsknotens, welche zu unterschiedlichen Abständen zwischen der jeweiligen abzudichtenden Glasfläche und der Oberseite des Verbindungsknotens führen, werden dabei durch die Randsockel ausgeglichen.

Mit der erfindungsgemässen Lösung kann bei Gebäudehüllen mit Flächenelementen, welche von Profilelementen getragen werden, die über einen oder mehrere Verbindungsknoten miteinander verbunden sind, eine zuverlässige Abdichtung im Bereich der Verbindungsknoten auf einfache und zuverlässige Weise sichergestellt werden.

Die Dichtungskonturen sind mit Vorteil als Dichtungslippe ausgebildet, wobei es bevorzugt ist, dass diese Dichtungslippe zum Inneren des Dichtungsknotenelements hin zeigt. Derartige Dichtungskonturen haben sich im Bereich der Gebäudehülle bewährt.

In einer bevorzugten Ausführungsform der erfindungsgemässen Gebäudehülle ist das jeweilige Dichtungsknotenelement in den Bereichen der Anschlüsse der Profilelemente an den jeweiligen Verbindungsknoten wasserdicht mit rinnenartigen Profildichtungen verbunden, bevorzugterweise durch Verschweissen oder Verkleben, welche einen flachen Dichtungsboden aufweisen, mit welchem sie auf dem jeweiligen dort angeschlossenen Profilelement aufliegen und von welchem an dessen Längsbegrenzungen Randbereiche von diesem hochstehen, welche jeweils einen Randsockel und eine davon getragene Dichtungskontur, insbesondere Dichtungslippe, umfassen, die abdichtend an eines der von dem Profilelement getragenen Flächenelemente angrenzt. Auf diese Weise bilden die Dichtungsknotenelemente der Verbindungsknoten und die Profildichtungen der Profilelemente ein durchgehenden Dichtungssystem.

Dabei ist es bevorzugt, dass die hochstehenden Randbereiche des oder der Dichtungsknotenelemente in den Bereichen der Angrenzungen an die rinnenartigen Profildichtungen einen im Wesentlichen identischen Querschnitt aufweisen wie die hochstehenden Randbereiche der rinnenartigen Profildichtungen. Hierdurch ergibt sich der Vorteil, dass ein im Wesentlichen stufenloser Übergang von den Dichtungsknotenelementen der Verbindungsknoten in die Profildichtungen der Profilelemente möglich wird.

Mit Vorteil überlappen sich dabei die Dichtungsböden der rinnenartigen Profildichtungen und des jeweiligen Dichtungsknotenelements im Bereich der Anschlüsse der rinnenartigen Profilelemente an den Verbindungsknoten, und zwar bevorzugterweise derart, dass der Dichtungsboden des jeweiligen Dichtungsknotenelements auf den Dichtungsböden der daran anschliessenden rinnenartigen Profildichtungen aufliegt. Hierdurch kann eine zuverlässige Abdichtung zwischen den Dichtungsknotenelementen und den Profildichtungen realisiert werden.

Ein zweiter Aspekt der Erfindung betrifft ein Material-Set umfassend einen Verbindungsknoten mit zugehörigem Dichtungsknotenelement für eine Gebäudefassade gemäss dem ersten Aspekt der Erfindung.

Der Verbindungsknoten weist Anschlussbereiche für mehrere mit diesem zu verbindende, Flächenelemente tragende Profilelemente auf.

Das Dichtungsknotenelement, welches mit Vorteil einstückig ausgeführt ist, bildet einen wannenartigen Dichtungskörper mit einem flächigen Dichtungsboden zur Auflage auf dem Verbindungsknoten, welcher an seinen Umfangsbegrenzungen von diesem hochstehende Randbereiche aufweist, welche jeweils einen Randsockel und eine davon getragene Dichtungskontur, insbesondere in Form einer Dichtungslippe, umfassen, zum abdichtenden Angrenzen an eines der Flächenelemente der mit dem Material-Set zu bildenden Gebäudefassade.

Dabei ist das Dichtungsknotenelement derartig ausgebildet und kann mit seinem Dichtungsboden derartig bestimmungsgemäss auf dem Verbindungsknoten angeordnet werden, dass sich die hochstehenden Randbereiche jeweils in Teilbereichen der Umfangsbegrenzungen des Dichtungsbodens erstrecken, welche sich zwischen zwei direkt benachbarten Anschlussbereichen des Verbindungsknotens für die mit dem Verbindungsknoten zu verbindenden Profilelemente erstrecken, und dass jeweils in den Anschlussbereichen für die Profilelemente keine hochstehenden Randbereiche mit Dichtungskontur des Dichtungsknotenelements vorhanden sind.

Bei bevorzugten Ausführungsformen weisen die Dichtungskonturen der hochstehenden Randbereiche des Dichtungsknotenelements jeweils einen über ihre Längserstreckung im Wesentlichen identischen Querschnitt auf, während die die jeweilige Dichtungskontur tragenden Randsockel über ihre Längserstreckung einen variierenden Querschnitt aufweisen, bevorzugterweise derart, dass sie beim jeweiligen bestimmungsgemäss auf dem Verbindungsknoten angeordnetem Dichtungsknotenelement mit einem Abstand im Wesentlichen parallel zu einer Ebene verlaufen, in welcher sich bei bestimmungsgemässer Verwendung des Verbindungsknotens das Flächenelement erstreckt, welches von denjenigen Profilelementen getragen wird, zwischen deren Anschlussbereichen sich der jeweilige hochstehende Randbereich erstreckt.

Mit derartigen Material-Sets lassen sich erfindungsgemässe Gebäudehüllen mit den zuvor genannten Vorteilen realisieren.

Der Verbindungsknoten und/oder das Dichtungsknotenelement sind bevorzugterweise durch ein additives Fertigungsverfahren hergestellt, z.B. durch 3D-Druck.

Ein dritter Aspekt der Erfindung betrifft ein Verfahren zur Herstellung des Material-Sets gemäss dem zweiten Aspekt der Erfindung, wobei der Verbindungsknoten und das zugehörige Dichtungsknotenelement aus einem gemeinsamen Datensatz moduliert werden und anschliessend durch additive Fertigungsverfahren hergestellt werden. Auf diese Weise lassen sich diese Bauteile aufeinander abgestimmt auf einfache Weise individuell für spezifische Knotenpunktsituationen bereitstellen.

### KURZE BESCHREIBUNG DER ZEICHNUNGEN

Weitere Ausgestaltungen, Vorteile und Anwendungen der Erfindung ergeben sich aus den abhängigen Ansprüchen und aus der nun folgenden Beschreibung anhand der Figuren. Dabei zeigen:
Fig. 1 eine perspektivische Draufsicht auf ein Teil eines erfindungsgemässen Gebäude-Glasdaches;
die Figuren 2 bis 5 perspektivische Draufsichten auf den Teil des Gebäude-Glasdaches aus Fig. 1 in unterschiedlich weit fortgeschrittenen Montagezuständen;
Fig. 6 eine perspektivische Draufsicht auf einen der Verbindungsknoten 4 zusammen mit einem Ende eines der Profilelemente 3;
Fig. 7 eine perspektivische Draufsicht auf das Dichtungsknotenelement 5 aus Fig. 1;
Fig. 8 einen Vertikalschnitt entlang der Linie A-A in Fig. 1;
Fig. 9 einen Vertikalschnitt entlang der Linie B-B in Fig. 1; und
Fig. 10 einen Vertikalschnitt durch eines der Profilelemente 3 mit der darauf angeordneten Profildichtung 10 im Montagezustand des Glasdaches 1 gemäss Fig. 1.

### WEGE ZUR AUSFÜHRUNG DER ERFINDUNG

Fig. 1 zeigt eine perspektivische Draufsicht auf ein Teil einer Freiformkuppel eines erfindungsgemässen Gebäude-Glasdaches 1. Die Abstände zwischen den Glasscheiben 2 können noch mittels Blendleisten oder Silikonfugen verschlossen werden.

Wie aus einer Zusammenschau mit den Figuren 2 bis 5 erkennbar ist, welche perspektivische Draufsichten auf den Teil des Gebäude-Glasdaches 1 aus Fig. 1 bei der Montage in unterschiedlich weit fortgeschrittenen Montagezuständen zeigen, besteht die Tragkonstruktion des Gebäudedaches 1 aus Profilelementen 3, welche über Verbindungsknoten 4 miteinander verbunden sind (siehe Fig. 2).

Wie in Zusammenschau von Fig. 2 mit Fig. 6 zu erkennen ist, welche eine perspektivische Draufsicht auf einen der Verbindungsknoten 4 zusammen mit einem Ende eines der Profilelements 3 beim Zusammenführen zeigt, weisen die Profilelemente 3 an ihren Stirnseiten Formstücke 16 mit hinterschnittenen Ausnehmungen 17 auf, mit welchen sie jeweils von unten in der dargestellten Einführungsrichtung Z über von dem Verbindungsknoten 4 an der jeweiligen Anschlussseite bereitgestellte Befestigungsvorsprünge 18 (der Übersichtlichkeit halber nicht alle mit Bezugsziffern versehen) gefahren werden, welche die Hinterschnitte der Ausnehmungen 17 hintergreifen und dadurch einen Formschluss zwischen dem Verbindungsknoten 4 und dem jeweiligen Profilelement 3 in beiden Längsrichtungen des Profilelements 3 und in beiden Richtungen quer zur Einführungsrichtung Z erzeugen. Die so hergestellte Verbindung zwischen dem Verbindungsknoten 4 und dem jeweiligen Profilelement 3 wird sodann gegen ein Trennen gesichert, indem ein im Profilelement 3 längsverschiebliches Riegelelement 15 in eine zugehörige Riegelausnehmung 19 im Verbindungsknoten 4 eingefahren wird und gegen ein Ausfahren daraus mit einer Sicherungsschraube 20 gesichert wird (siehe Fig. 2). Dabei überträgt das Riegelelement 15 auch jeweils die vertikalen Lasten vom Profilelement 3 auf den Verbindungsknoten 4. Die Befestigungsvorsprünge 18 bestehen jeweils aus einer von einem Tragbolzen durchsetzten Hülse mit Flanschende.

Zur Abdichtung zwischen dem Verbindungsknoten 4 und den Flächenelementen 2, welche von den mit dem Verbindungsknoten 4 miteinander verbundenen Profilelementen 3 getragen sind, ist auf dem Verbindungsknoten 3 ein einstückig ausgebildetes Dichtungsknotenelement 5 aus einem Elastomer angeordnet, welches einen wannenartigen Dichtungskörper bildet.

Fig. 3 zeigt eine perspektivische Draufsicht auf die Tragkonstruktion gemäss Fig. 2 nach dem bestimmungsgemässen Auflegen des Dichtungsknotenelements 5 auf den Verbindungsknoten 4.

Wie in Zusammenschau von Fig. 3 mit Fig. 7 zu erkennen ist, welche eine perspektivische Draufsicht auf das Dichtungsknotenelement 5 zeigt, weist der wannenartige Dichtungskörper des Dichtungsknotenelements 5 einen flächigen Dichtungsboden 6 auf, mit welchem er auf dem Verbindungsknoten 4 aufliegt und von welchem an dessen Umfangsbegrenzungen Randbereiche 7 von dem Dichtungsboden 6 hochstehen, welche jeweils einen Randsockel 8 und eine davon getragene Dichtungslippe 9 umfassen, die bei fertig montiertem Gebäudedach abdichtend an eines der Flächenelemente 2 angrenzt.

Wie zu erkennen ist, erstrecken sich die hochstehenden Randbereiche 7 jeweils in einem Bereich, welcher sich zwischen den Anschlüssen zweier direkt benachbarter Profilelemente 3 an den Verbindungsknoten 4 erstreckt. In den Bereichen des Dichtungsknotenelements 5, welche im Bereich der Anschlüsse der Profilelemente 3 an den Verbindungsknoten 4 angeordnet sind, sind jeweils keine hochstehenden Randbereiche mit Dichtungskonturen vorhanden.

Wie weiter in Zusammenschau mit den Figuren 8 und 9 zu erkennen ist, welche Vertikalschnitte entlang der Linien A-A und B-B in Fig. 1 zeigen, weisen die Dichtungslippen 9 der hochstehenden Randbereiche 7 jeweils einen über ihre Längserstreckung im Wesentlichen identischen Querschnitt auf (durch unterschiedliche Auflagesituationen in Fig. 8 und Fig. 9 sind diese durch die aufliegenden Glasscheiben 2 unterschiedlich verformt), während der die jeweilige Dichtungslippe 9 tragende Randsockel 8 über seine Längserstreckung einen variierenden Querschnitt aufweist, derart, dass er mit einem Abstand a im Wesentlichen parallel zu der Fläche der Glasscheibe 2 verläuft, an welche die von ihm getragenen Dichtungslippe 9 abdichtend angrenzt.

Fig. 4 zeigt eine perspektivische Draufsicht auf die Tragkonstruktion wie Fig. 3, jedoch in einem weiter fortgeschrittenen Montagezustand, nachdem auf die Profilelemente 3 rinnenartige Profildichtungen 10 aufgelegt wurden und das Dichtungsknotenelement 5 in den Bereichen der Anschlüsse der Profilelemente 3 an den Verbindungsknoten 4 wasserdicht mit diesen Profildichtungen 10 verklebt wurde.

Wie in Zusammenschau von Fig. 4 mit Fig. 10 zu erkennen ist, welche einen Vertikalschnitt durch eines der Profilelemente 3 mit der darauf angeordneten Profildichtung 10 im Montagezustand des Glasdaches 1 gemäss Fig. 1 zeigt, weisen die Profildichtungen 10 einen flächigen Dichtungsboden 11 auf, mit welchem sie auf dem jeweiligen Profilelement 3 aufliegen und von welchem an dessen Längsbegrenzungen Randbereiche 12 hochstehen, welche jeweils einen Randsockel 13 und eine davon getragene Dichtungslippe 14 umfassen, die abdichtend an eine der von dem Profilelement 3 getragenen Glasscheiben 2 angrenzt.

Wie aus einer Zusammenschau der Figuren 9 und 10 hervorgeht, weisen die hochstehenden Randbereiche 7 des Dichtungsknotenelements 5 in den Bereichen der Angrenzungen an die rinnenartigen Profildichtungen 10 einen im Wesentlichen identischen Querschnitt auf wie die hochstehenden Randbereiche 12 der rinnenartigen Profildichtungen 10. Dabei überlappen sich die Dichtungsböden 6 bzw. 11 der rinnenartigen Profildichtungen 10 und des Dichtungsknotenelements 5 im Bereich der Anschlüsse der rinnenartigen Profildichtungen 10 an das Dichtungsknotenelement 5 derart, dass der Dichtungsboden 6 des Dichtungsknotenelements 5 auf den Dichtungsböden 11 der rinnenartigen Profildichtungen 10 aufliegt.

Der in Fig. 6 gezeigte Verbindungsknoten 4 bildet zusammen mit dem in Fig. 7 gezeigten Dichtungsknotenelement 5 ein erfindungsgemässen Material-Set.

Der Verbindungsknoten 4 und das zugehörige Dichtungsknotenelement 5 sind aus einem gemeinsamen Datensatz moduliert worden und anschliessend durch additive Fertigungsverfahren (3D-Druck) hergestellt worden.

Während in der vorliegenden Anmeldung bevorzugte Ausführungen der Erfindung beschrieben sind, ist klar darauf hinzuweisen, dass die Erfindung nicht auf diese beschränkt ist und auch in anderer Weise innerhalb des Umfangs der nun folgenden Ansprüche ausgeführt werden kann.

## Patentansprüche

1. Gebäudehülle (1), insbesondere Gebäudefassade oder Gebäudedach (1), mit mehreren Flächenelementen (2), insbesondere Glasflächen (2), welche von Profilelementen (3) der Gebäudehülle getragen sind, die über einen oder mehrere Verbindungsknoten (4) miteinander verbunden sind,
wobei bei zumindest einem Verbindungsknoten (4) der Gebäudehülle zur Abdichtung zwischen dem Verbindungsknoten (4) und Flächenelementen (2), welche von den mit diesem Verbindungsknoten (4) miteinander verbundenen Profilelementen (3) getragen sind, ein Dichtungsknotenelement (5) vorhanden ist, welches einen wannenartigen Dichtungskörper bildet,
wobei der wannenartige Dichtungskörper einen flächigen Dichtungsboden (6) aufweist, mit welchem er auf dem Verbindungsknoten (4) aufliegt und von welchem an dessen Umfangsbegrenzungen Randbereiche (7) von dem Dichtungsboden (6) hochstehen, welche jeweils einen Randsockel (8) und eine davon getragene Dichtungskontur (9) umfassen, welche Dichtungskontur (9) abdichtend an eines der Flächenelemente (2) angrenzt,
wobei sich die hochstehenden Randbereiche (7) jeweils in einem Bereich erstrecken, der sich zwischen den Anschlüssen zweier direkt benachbarter Profilelemente (3) an den Verbindungsknoten (4) erstreckt, und wobei jeweils in den Bereichen des Dichtungsknotenelements (5), welche im Bereich der Anschlüsse der Profilelemente (3) an den Verbindungsknoten (4) angeordnet sind, keine hochstehenden Randbereiche mit Dichtungskonturen vorhanden sind,
und wobei die Dichtungskonturen (9) der hochstehenden Randbereiche (7) jeweils einen über ihre Längserstreckung im Wesentlichen identischen Querschnitt aufweisen, **dadurch gekennzeichnet, dass** der die jeweilige Dichtungskontur (9) tragende Randsockel (8) über seine Längserstreckung einen variierenden Querschnitt aufweist, insbesondere derart, dass er mit einem Abstand (a) im Wesentlichen parallel zu der Fläche des Flächenelements (2) verläuft, an welche die von ihm getragenen Dichtungskontur (9) abdichtend angrenzt.

2. Gebäudehülle (1) nach einem der vorangehenden Ansprüche, wobei das Dichtungsknotenelement (5) einstückig ausgebildet ist.

3. Gebäudehülle (1) nach einem der vorangehenden Ansprüche, wobei die Flächenelemente (2) ebene Flächenelemente sind, insbesondere ebene Glasscheiben (2).

4. Gebäudehülle (1) nach einem der vorangehenden Ansprüche, wobei die Dichtungskontur (9) eine Dichtungslippe (9) ist, und insbesondere, wobei die Dichtungslippe (9) zum Inneren des Dichtungsknotenelements (5) hinzeigt.

5. Gebäudehülle (1) nach einem der vorangehenden Ansprüche, wobei das Dichtungsknotenelement (5) in den Bereichen der Anschlüsse der Profilelemente (3) an den Verbindungsknoten (4) wasserdicht mit rinnenartigen Profildichtungen (10) verbunden ist, insbesondere verschweisst oder verklebt ist, welche einen flächigen Dichtungsboden (11) aufweisen, mit welchem sie auf dem jeweiligen dort angeschlossenen Profilelement (3) aufliegen und von welchem an dessen Längsbegrenzungen Randbereiche (12) von diesem hochstehen, welche jeweils einen Randsockel (13) und eine davon getragene Dichtungskontur (14), insbesondere Dichtungslippe (14), umfassen, die abdichtend an eines der von dem Profilelement (3) getragenen Flächenelemente (2) angrenzt.

6. Gebäudehülle (1) nach Anspruch 5, wobei die hochstehenden Randbereiche (7) des Dichtungsknotenelements (5) in den Bereichen der Angrenzungen an die rinnenartigen Profildichtungen (10) einen im Wesentlichen identischen Querschnitt aufweisen wie die hochstehenden Randbereiche (12) der rinnenartigen Profildichtungen (10).

7. Gebäudehülle (1) nach einem der Ansprüche 5 bis 6, wobei sich die Dichtungsböden (6; 11) der rinnenartigen Profildichtungen (10) und des Dichtungsknotenelements (5) im Bereich der Anschlüsse der rinnenartigen Profildichtungen (10) an das Dichtungsknotenelement (5) überlappen, insbesondere derart, dass der Dichtungsboden (6) des Dichtungsknotenelements (5) auf den Dichtungsböden (11) der rinnenartigen Profildichtungen (10) aufliegt.

8. Material-Set umfassend einen Verbindungsknoten (4) mit zugehörigem Dichtungsknotenelement (5) für eine Gebäudefassade (1) nach einem der vorangehenden Ansprüche,
wobei der Verbindungsknoten (4) Anschlussbereiche für mehrere mit diesem zu verbindende, Flächenelemente (2) tragende Profilelemente (3) aufweist,
und wobei das Dichtungsknotenelement (5) einen wannenartigen Dichtungskörper mit einem flächigen Dichtungsboden (6) zur Auflage auf dem Verbindungsknoten (4) bildet, welcher an seinen Umfangsbegrenzungen von diesem hochstehende Randbereiche (7) aufweist, welche jeweils einen Randsockel (8) und eine davon getragene Dichtungskontur (9), insbesondere Dichtungslippe (9), umfassen, zum abdichtenden Angrenzen an eines der Flächenelemente (2) der Gebäudefassade (1),
wobei das Dichtungsknotenelement (5) derartig ausgebildet ist und mit seinem Dichtungsboden (6) derartig bestimmungsgemäss auf dem Verbindungsknoten (4) angeordnet werden kann, dass sich die hochstehenden Randbereiche (7) jeweils in Bereichen erstrecken, welche sich zwischen zwei direkt benachbarten Anschlussbereichen des Verbindungsknotens (4) für die mit dem Verbindungsknoten zu verbindenden Profilelemente erstrecken, und dass jeweils in den Bereichen der Anschlussbereiche für die Profilelemente (3) keine hochstehenden Randbereiche mit Dichtungskontur des Dichtungsknotenelements (5) vorhanden sind,
und wobei die Dichtungskonturen (9) der hochstehenden Randbereiche (7) des Dichtungsknotenelements (5) jeweils einen über ihre Längserstreckung im Wesentlichen identischen Querschnitt aufweisen, **dadurch gekennzeichnet, dass** der die jeweilige Dichtungskontur (9) tragende Randsockel (8) über seine Längserstreckung einen variierenden Querschnitt aufweist, insbesondere derart,
dass er bei bestimmungsgemäss auf dem Verbindungsknoten (4) angeordnetem Dichtungsknotenelement (5) mit einem Abstand (a) im Wesentlichen parallel zu einer Ebene verläuft, in welcher sich bei bestimmungsgemässer Verwendung des Verbindungsknotens (4) das Flächenelement (2) erstreckt, welches von denjenigen Profilelementen (3) getragen wird, zwischen deren Anschlussbereichen sich der jeweilige hochstehende Randbereich (7) erstreckt.

9. Material-Set nach Anspruch 8, wobei das Dichtungsknotenelement (5) einstückig ausgebildet ist.

10. Material-Set nach einem der Ansprüche 8 bis 9, wobei der Verbindungsknoten (4) durch ein additives Fertigungsverfahren hergestellt ist.

11. Material-Set nach einem der Ansprüche 8 bis 10, wobei das Dichtungsknotenelement (5) durch ein additives Fertigungsverfahren hergestellt ist, insbesondere durch 3D-Druck.

12. Verfahren zur Herstellung des Material-Sets nach einem der Ansprüche 8 bis 11, wobei der Verbindungsknoten (4) und das zugehörige Dichtungsknotenelement (5) aus einem gemeinsamen Datensatz moduliert werden und anschliessend durch additive Fertigungsverfahren hergestellt werden.

## Claims

1. Building envelope (1), in particular building facade or building roof (1), with several surface elements (2), in particular glass surfaces (2), which are supported by profile elements (3) of the building envelope, which are connected to one another via one or more connecting nodes (4),
wherein a sealing node element (5), which forms a trough-like sealing body, is present at at least one connection node (4) of the building envelope for sealing between the connection node (4) and surface elements (2), which are supported by the profile elements (3) connected to one another with this connection node (4),
wherein the trough-like sealing body has a flat sealing base (6), with which it rests on the connecting node (4) and from which edge regions (7) of the sealing base (6) protrude at the circumferential boundaries thereof, which edge regions each comprise an edge base (8) and a sealing contour (9) carried by it, which sealing contour (9) adjoins one of the surface elements (2) in a sealing manner,
wherein the raised edge regions (7) each extend in a region which extends between the connections of two directly adjacent profile elements (3) to the connecting node (4), and wherein no raised edge regions with sealing contours are present in the regions of the sealing node element (5) which are arranged in the region of the connections of the profile elements (3) to the connecting node (4),
and wherein the sealing contours (9) of the upstanding edge regions (7) each have a substantially identical cross-section over their longitudinal extent, **characterized in that** the edge base (8) carrying the respective sealing contour (9) has a varying cross-section over its longitudinal extent, in particular such that it extends at a distance (a) substantially parallel to the surface of the surface element (2) against which the sealing contour (9) carried by it adjoins in a sealing manner.

2. Building envelope (1) according to one of the preceding claims, wherein the sealing node element (5) is formed in one piece.

3. Building envelope (1) according to one of the preceding claims, wherein the surface elements (2) are flat surface elements, in particular flat glass panes (2).

4. Building envelope (1) according to one of the preceding claims, wherein the sealing contour (9) is a sealing lip (9), and in particular wherein the sealing lip (9) points towards the interior of the sealing node element (5).

5. Building envelope (1) according to one of the preceding claims, wherein the sealing node element (5) in the regions of the connections of the profile elements (3) to the connecting node (4) is connected in a watertight manner to channel-like profile seals (10), in particular is welded or bonded , which have a flat sealing base (11), with which they rest on the respective profile element (3) connected there and from which edge regions (12) protrude at its longitudinal boundaries, each of which comprises an edge base (13) and a sealing contour (14), in particular a sealing lip (14), which is supported by the edge base and adjoins one of the surface elements (2) supported by the profile element (3) in a sealing manner.

6. Building envelope (1) according to claim 5, wherein the upstanding edge regions (7) of the sealing node element (5) in the regions of the adjacencies to the channel-like profile seals (10) have an essentially identical cross-section as the upstanding edge regions (12) of the channel-like profile seals (10).

7. Building envelope (1) according to one of the claims 5 to 6, wherein the sealing bases (6; 11) of the channel-like profile seals (10) and of the sealing node element (5) overlap in the region of the connections of the channel-like profile seals (10) to the sealing node element (5), in particular in such a way that the sealing base (6) of the sealing node element (5) lies on the sealing bases (11) of the channel-like profile seals (10).

8. Material set comprising a connecting node (4) with associated sealing node element (5) for a building facade (1) according to one of the preceding claims,
wherein the connecting node (4) has connection areas for several profile elements (3) carrying surfaces elements (2) to be connected to it,
and wherein the sealing node element (5) forms a trough-like sealing body with a flat sealing base (6) for resting on the connecting node (4), which has edge regions (7) projecting upwards from the latter at its circumferential boundaries, each comprising an edge base (8) and a sealing contour (9), in particular a sealing lip (9), carried by the latter, for sealingly adjoining one of the surface elements (2) of the building facade (1),
wherein the sealing node element (5) is designed in such a way and can be arranged with its sealing base (6) on the connecting node (4) in such a intended manner that the upstanding edge regions (7) extend in each case in regions which extend between two directly adjacent connection areas of the connection node (4) for the profile elements to be connected to the connection node, and that in each case in the areas of the connection areas for the profile elements (3) there are no protruding edge areas with sealing contour of the sealing node element (5),
and wherein the sealing contours (9) of the upstanding edge regions (7) of the sealing node element (5) each have a substantially identical cross-section over their longitudinal extent, **characterized in that** the edge base (8) supporting the respective sealing contour (9) has a varying cross-section over its longitudinal extent, in particular in such a way that,
when the sealing node element (5) is arranged on the connection node (4) as intended, it extends at a distance (a) essentially parallel to a plane in which, when the connection node (4) is used as intended, the surface element (2) extends, which is supported by those profile elements (3) between whose connection regions the respective raised edge region (7) extends.

9. Material set according to claim 8, wherein the sealing node element (5) is formed in one piece.

10. Material set according to one of claims 8 to 9, wherein the connecting node (4) is produced by an additive manufacturing process.

11. Material set according to 1 one of claims 8 to 10, wherein the sealing node element (5) is produced by an additive manufacturing process, in particular by 3D printing.

12. Method for manufacturing the material set according to one of claims 8 to 11, wherein the connecting node (4) and the associated sealing node element (5) are modulated from a common data set and subsequently are manufactured by additive manufacturing processes.

## Revendications

1. Enveloppe de bâtiment (1), en particulier façade ou toiture de bâtiment (1), comportant plusieurs éléments de surface (2), en particulier des surfaces vitrées (2), qui sont supportés par des éléments profilés (3) de l'enveloppe de bâtiment, lesquels sont reliés entre eux par un ou plusieurs nœuds de connexion (4),
dans laquelle un élément de nœud d'étanchéité (5), qui forme un corps d'étanchéité en forme d'auge, est présent au niveau d'au moins un nœud de connexion (4) de l'enveloppe de bâtiment pour assurer l'étanchéité entre le nœud de connexion (4) et des éléments de surface (2) qui sont supportés par les éléments profilés (3) reliés entre eux par ce nœud de connexion (4),
dans lequel le corps d'étanchéité en forme d'auge présente une base d'étanchéité plate (6), avec laquelle il repose sur le nœud de connexion (4) et à partir de laquelle des zones de bord (7) de la base d'étanchéité (6) sont relevées au niveau de ses limites circonférentielles, lesquelles zones de bord comprennent chacune une base de bord (8) et un contour d'étanchéité (9) porté par celle-ci, lequel contour d'étanchéité (9) est adjacent à l'un des éléments de surface (2) de manière étanche,
les zones de bord relevées (7) s'étendant chacune dans une zone qui s'étend entre les raccordements de deux éléments profilés (3) directement adjacents au nœud de raccordement (4), et dans laquelle aucune zone de bord relevée avec des contours d'étanchéité n'est pas présente dans les zones de l'élément de nœud d'étanchéité (5) qui sont disposées dans la zone des raccordements des éléments profilés (3) au nœud de raccordement (4),
et dans lequel les contours d'étanchéité (9) des zones de bord relevées (7) ont chacun une section transversale sensiblement identique sur leur étendue longitudinale, **caractérisé en ce que** la base de bord (8) portant le contour d'étanchéité respectif (9) présente une section transversale variable sur son extension longitudinale, en particulier de telle sorte qu'elle s'étend à une distance (a) sensiblement parallèle à la surface de l'élément de surface (2) contre lequel le contour d'étanchéité (9) qu'elle porte s'appuie de manière étanche.

2. Enveloppe de bâtiment (1) selon l'une des revendications précédentes, dans laquelle l'élément de nœud d'étanchéité (5) est formé d'une seule pièce.

3. Enveloppe de bâtiment (1) selon l'une des revendications précédentes, dans laquelle les éléments de surface (2) sont des éléments de surface plats, en particulier des vitres plates (2).

4. Enveloppe de bâtiment (1) selon l'une des revendications précédentes, dans laquelle le contour d'étanchéité (9) est une lèvre d'étanchéité (9), et en particulier dans laquelle la lèvre d'étanchéité (9) est orientée vers l'intérieur de l'élément de nœud d'étanchéité (5) .

5. Enveloppe de bâtiment (1) selon l'une des revendications précédentes, dans laquelle l'élément de nœud d'étanchéité (5) est relié de manière étanche à l'eau, dans les zones de raccordement des éléments profilés (3) au nœud de raccordement (4), à des joints profilés en forme de canal (10), en particulier soudés ou collés, qui présentent une base d'étanchéité plate (11) avec laquelle ils reposent sur l'élément profilé (3) respectif qui y est relié et à partir de laquelle des zones de bord (12) sont relevées à ses limites longitudinales, chacune d'entre elles comprenant une base de bord (13) et un contour d'étanchéité (14), en particulier une lèvre d'étanchéité (14), qui est supportée par la base de bord et qui est adjacente de manière étanche à l'un des éléments de surface (2) supportés par l'élément profilé (3).

6. Enveloppe de bâtiment (1) selon la revendication 5, dans laquelle les zones de bord verticales (7) de l'élément de nœud d'étanchéité (5) dans les zones adjacentes aux joints profilés en forme de canal (10) ont une section transversale essentiellement identique à celle des zones de bord verticales (12) des joints profilés en forme de canal (10).

7. Enveloppe de bâtiment (1) selon l'une des revendications 5 à 6, dans laquelle les bases d'étanchéité (6 ; 11) des joints profilés en forme de canal (10) et de l'élément de nœud d'étanchéité (5) se chevauchent dans la zone des raccordements des joints profilés en forme de canal (10) à l'élément de nœud d'étanchéité (5), en particulier de telle sorte que la base d'étanchéité (6) de l'élément de nœud d'étanchéité (5) repose sur les bases d'étanchéité (11) des joints profilés en forme de canal (10).

8. Ensemble de matériaux comprenant un nœud de connexion (4) avec un élément de nœud d'étanchéité associé (5) pour une façade de bâtiment (1) selon l'une des revendications précédentes,
dans lequel le nœud de connexion (4) comporte des zones de connexion pour plusieurs éléments profilés (3) portant des éléments de surface (2) à connecter à celui-ci,
et dans lequel l'élément de nœud d'étanchéité (5) forme un corps d'étanchéité en forme d'auge avec une base d'étanchéité plate (6) destinée à reposer sur le nœud de connexion (4), qui comporte des zones de bord (7) relevées à partir de celui-ci au niveau de ses limites circonférentielles, chacune comprenant une base de bord (8) et un contour d'étanchéité (9), en particulier une lèvre d'étanchéité (9), porté par ce dernier, pour adjacence étanche à l'un des éléments de surface (2) de la façade du bâtiment (1),
dans lequel l'élément de nœud d'étanchéité (5) est conçu de telle manière et peut être disposé avec sa base d'étanchéité (6) sur le nœud de connexion (4) de telle manière que les zones de bord verticales (7) s'étendent chacune dans des zones qui s'étendent entre deux zones de connexion directement adjacentes du nœud de connexion (4) pour les éléments de profilé à connecter au nœud de connexion, et qu'il n'y ait dans chaque cas, dans les zones des zones de raccordement pour les éléments profilés (3), aucune zone de bord saillante avec contour d'étanchéité de l'élément de nœud d'étanchéité (5),
et dans lequel les contours d'étanchéité (9) des zones de bord relevées (7) de l'élément de nœud d'étanchéité (5) ont chacun une section transversale sensiblement identique sur leur étendue longitudinale, **caractérisé en ce que** la base de bord (8) supportant le contour d'étanchéité respectif (9) a une section transversale variable sur son étendue longitudinale, en particulier de telle sorte que,
lorsque l'élément de nœud d'étanchéité (5) est disposé comme prévu sur le nœud de connexion (4), il s'étend à une distance (a) essentiellement parallèle à un plan dans lequel, lorsque le nœud de connexion (4) est utilisé comme prévu, s'étend l'élément de surface (2) qui est supporté par les éléments profilés (3) entre les zones de connexion desquels s'étend la zone de bord relevée respective (7).

9. Ensemble de matériaux selon la revendication 8, dans lequel l'élément de nœud d'étanchéité (5) est formé d'une seule pièce.

10. Ensemble de matériaux selon l'une des revendications 8 à 9, dans lequel le nœud de connexion (4) est produit par un procédé de fabrication additive.

11. Ensemble de matériaux selon l'une des revendications 8 à 10, dans lequel l'élément de nœud d'étanchéité (5) est produit par un procédé de fabrication additive, en particulier par impression 3D.

12. Procédé de fabrication de l'ensemble de matériaux selon l'une des revendications 8 à 11, dans lequel le nœud de connexion (4) et l'élément de nœud d'étanchéité (5) associé sont modulés à partir d'un ensemble de données commun, puis fabriqués par des procédés de fabrication additive.
